# EUROPÄISCHE PATENTSCHRIFT

(11) **EP 0 653 528 B1**
(45) Veröffentlichungstag und Bekanntmachung des Hinweises auf die Patenterteilung: **18.09.1996**
(21) Anmeldenummer: 94117248.8
(22) Anmeldetag: 02.11.1994
(51) Int. Cl.: E04B 7/20, E04D 12/00

(54) **Unterdachkonstruktion**
Under-roof construction
Construction de sous-toiture

(30) Priorität: 11.11.1993 DE 4338503
(43) Veröffentlichungstag der Anmeldung: 17.05.1995
(73) Patentinhaber: Decker, Andreas, D-23655 Lübeck (DE)
(72) Erfinder: Decker, Andreas, D-23655 Lübeck (DE)
(74) Vertreter: von Raffay, Vincenz, Dipl.-Ing.

(56) Entgegenhaltungen:
- EP-A- 0 074 011
- DE-A- 3 132 152
- FR-A- 1 553 113
- FR-A- 2 542 788
- US-A- 3 373 534

## Beschreibung

Die Erfindung betrifft eine Unterdachkonstruktion nach dem Oberbegriff des Patentanspruches 1.

Eine derartige Unterdachkonstruktion ist aus der DE-A-32 44 573 (entsprechend EP-A-0 116 138) bekannt.

Diese bekannte Unterdachkonstruktion besteht aus einem Haltewinkel, der auf den Sparren oder ähnlichen Teilen befestigt wird und aus einer besonders gestalteten Lattenkopfschiene, die unmittelbar in den Winkel eingehängt wird. Die Kanten im Bereich der Fuge der Hartschaumplatten sind besonders winklig in Anpassung an die Form des Haltewinkels profiliert. Bei der bekannten Unterdachkonstruktion ist ein spezieller Zuschnitt der Kanten der Hartschaumplatten im Bereich der Fugen erforderlich. Auch ist jede Hartschaumplatte nur so breit, wie eine Dacheindeckungsplatte lang ist, da die Haltewinkel jeweils entsprechend der Länge einer Dacheindeckungsplatte vorgesehen sein müssen. Hierdurch ist also ein entsprechender Zuschnitt der Hartschaumplatten erforderlich, und es entstehen eine Vielzahl von Wärme- oder Kältebrücken, da eine entsprechend grosse Anzahl von Haltewinkeln vorgesehen sein muss (entsprechend der Anzahl der Sparren und Fugen der verwendeten Dacheindeckungsplatten). Die Montage ist, bedingt durch die grosse Anzahl der Haltewinkel und den speziellen Zuschnitt, entsprechend zeitaufwendig. Auch sind die Fugenanteile entsprechend gross.

Der Erfindung liegt nun die Aufgabe zugrunde, eine Unterdachkonstruktion der eingangs genannten Art zu schaffen, die eine einfachere und schnellere Montage unter Verwendung standardisierter Hartschaumplatten erlaubt, wobei mit Hilfe einer Haltewinkelreihe auf den Sparren auch mehrere untereinanderliegende Dacheindeckungsplatten befestigt werden können.

Diese Aufgabe wird durch die Merkmale im Kennzeichen des Patentanspruches 1 gelöst.

Erfindungsgemäss wird zusätzlich zu Haltewinkel und Lattenkopfschiene ein weiteres Teil, nämlich der Lattenkopfträger eingesetzt, um die Lattenkopfschiene an dem Haltewinkel zu befestigen. Der Lattenkopfträger ist also zwischen der Lattenkopfschiene und dem Haltewinkel angeordnet. Hierdurch ist es möglich, an einem Lattenkopfträger untereinander, d.h. in Richtung senkrecht zur Traufe, mehrere Dacheindekkungsplatten mit Hilfe eines Haltewinkels zu befestigen, da die Lattenkopfträger in Richtung senkrecht zur Traufe, d.h. in Dachgefällerichtung, entsprechend lang ausgebildet sind und mehrere Lattenkopfschienen aufnehmen können. Die Haltewinkel mit den in sie eingehängten Abschnitten der Lattenkopfträger sind der herkömmlichen Stufenprofilierung oder Falzung der Hartschaumplatten im Bereich der Fugen angepasst, so dass die Hartschaumplatten so eingebaut werden können, wie sie standardisiert vom Hersteller geliefert werden. Die Montage wird vereinfacht, da weniger Haltewinkel befestigt werden müssen und da in einfacher Weise eine grosse Anzahl von Lattenkopfschienen mit Hilfe eines Lattenkopfträgers befestigt werden können. Es entstehen weniger Wärme- oder Kältebrücken sowie Fugenanteile. Insgesamt wird die Montage vereinfacht und damit wirtschaftlicher.

In den Unteransprüchen sind vorteilhafte Ausgestaltungen unter Schutz gestellt. Insbesondere durch Anpassung des Haltewinkels und des Abschnittes des Lattenkopfträgers, der in die Fuge ragt und an dem Haltewinkel befestigt ist, an die entsprechende Profilierung der Hartschaumplatten im Fugenbereich, ist gewährleistet, daß herkömmliche Hartschaumplatten ohne Nachbearbeitung, d.h. ohne weiteren Zuschnitt, eingesetzt werden können, beispielsweise Hartschaumplatten mit Stufenprofilierung. Da sich die Lattenkopfträger in vorteilhafter Weise über die gesamte Breite der Hartschaumplatten erstrecken, können auf den Lattenkopfschienen untereinander eine entsprechenden Anzahl von Dacheindeckungsplatten befestigt werden.

An den Haltewinkeln und den Lattenkopfträgern sind besondere Befestigungsmittel, wie Öffnungen, Laschen und Haken ausgebildet, um die einzelnen Verbindungen herzustellen.

Im folgenden wird die Erfindung unter Hinweis auf die Zeichnung anhand eines Ausführungsbeispieles näher erläutert.

Es zeigt:
- Fig. 1: eine explosionsartig auseinandergezogene Darstellung einer Ausführungsform einer Dachunterkonstruktion nach der Erfindung;
- Fig. 2: einen Schnitt durch die Unterdachkonstruktion nach Fig. 1 im zusammengebauten Zustand;
und
- Fig. 3: eine Einzelheit des Schnittes der Fig. 1 zur Darstellung der Reihenfolge beim Zusammenbau.

Die in der Zeichnung dargestellte Unterdachkonstruktion dient der Befestigung an Sparren 1, oder wenn solche fehlen, an entsprechenden Platten oder Elementen.

An diesen Sparren 1 werden in einer Reihe parallel zur Traufe oder zum First, Haltewinkel 2 befestigt, die einen Abschnitt 2a, befestigt auf dem Sparren 1, und einen senkrecht nach oben vorstehenden Abschnitt 2b mit Öffnungen oder Schlitzen 12 aufweisen.

An jedem Haltewinkel wird ein Lattenkopfträger 3 befestigt, der aus einem waagerecht verlaufenden Schenkel 3a und zwei jeweils rechtwinklig abgewinkelten Schenkeln 3c und 3b besteht. An dem waagerecht verlaufenden Schenkel 3a sind Hakenlaschen 7 ausgebildet.

Diese Hakenlaschen 7 dienen der Befestigung von Lattenkopfschienen 4, die im Querschnitt ungefähr hufeisenförmig ausgebildet sind, wie es beim Betrachten der Zeichnung deutlich wird. Diese Lattenkopfschienen 4 werden mit Hilfe ihrer Belüftungsschlitze 10 in die Hakenlaschen 7 eingehängt und zwar so, daß die in Firstrichtung zeigenden oder oben liegenden Lüftungsöffnungen 10 eingehängt werden, so daß Momente entsprechend gut aufgenommen werden. Die Lattenkopfschienen nehmen dann die Dacheindeckplatten auf. Es können mehrere (in der gezeigten Ausführungsform zwei) Lattenkopfschienen 4 an einem Lattenkopfträger 3 untereinander befestigt werden, so daß eine entsprechende Anzahl von Dacheindeckplatten untereinander mit Hilfe eines Lattenkopfträgers und damit auch mit Hilfe eines Haltewinkels befestigt werden können.

Um die Lattenkopfträger 3 an dem Haltewinkel zu befestigen, sind dort Laschen 9 vorgesehen, die in die Öffnungen 12 eingehängt werden.

Die Profilierung der Hartschaumplatten 5 ist herkömmlich stufenförmig, wie sich beim Betrachten der Fig. 3 und der dort mit 6 bezeichneten Fuge ergibt. Die Hartschaumplatten sind mit Folie 11 oder dergleichen kaschiert und überdecken alle bei den Hartschaumplatten entstehenden Fugen.

An dem freien Ende des Schenkels 3a des Lattenkopfträgers 3 sind ein oder mehrere Stege 8 vorgesehen, die im montierten Zustand ebenfalls in den Lüftungsschlitzen 10 der dort angeordneten Lattenkopfschiene liegen, wie es beim Betrachten der Fig. 2 deutlich wird.

Im folgenden wird ein Montagevorgang näher erläutert. Zuerst wird der Haltewinkel 2 mit seinem Teil 2a auf dem Sparren 1 befestigt. Dann wird der Lattenkopfträger 3 mit seinen Laschen 9 in die Öffnungen 12 in dem Teil 2b des Haltewinkels 2 eingehängt. Der Steg 3a des Lattenkopfträ gers 3 gelangt auf der darunterliegenden Hartschaumplatte, d.h. auf der Kaschierung 11, zur Auflage. Es kann nun die nächste, nach oben anliegende Hartschaumplatte aufgelegt werden, die durch den Haltewinkel 2 gehalten wird. In die Hakenlaschen 7 werden nun die Lattenkopfschienen 4 eingehängt. Hierbei haken die in Richtung des Firstes zeigenden, d.h. oben liegenden, flachen Stege der im Querschnitt hufeisenförmigen Lattenkopfschienen 4 in die Hakenlaschen ein, so daß bei Belastung ein Kippmoment entsprechend gut aufgenommen wird. Auf die Lattenkopfschienen werden dann die Dacheindeckungsplatten aufgelegt. Diese Arbeitsweise setzt sich von unten nach oben entsprechend fort, d.h. es wird an der Traufe durch Auflegen einer entsprechenden Bohle begonnen. An dieser Bohle wird dann die erste Hartschaumplatte zur Anlage gebracht. An der oben liegenden Kante dieser Hartschaumplatte wird dann der Haltewinkel befestigt usw..

Beim Betrachten der Fig. 3 wird deutlich, wie nacheinander die Teile aufgelegt werden. Dieses ist durch teilweise gestrichelte Darstellung deutlich gemacht. Es ist in Fig. 3 auch erkennbar, wie Haltewinkel und die Stege 3c und 3b der Lattenkopfträger 3, der stufenförmigen Fuge angepasst sind. Diese Stufenform ist standardisiert und verläuft an sämtlichen vier Seiten oder Kanten der Hartschaumplatten, so daß diese so, wie sie vom Hersteller zugeliefert werden, eingesetzt werden können.

Dadurch, daß die Lattenkopfträger, d.h. ihr Schenkel 3a, sehr lang sind und sich über die gesamte Breite einer Hartschaumplatte erstrecken, können mehrere Halteschienen und damit mehrere Dacheindeckungsplatten übereinander befestigt werden.

Ein besonderer Zuschnitt der Hartschaumplatten ist wegen Einsatz standardisierter Platten mit Stufenprofilen nicht erforderlich. Mit Hilfe einer relativ geringen Anzahl von Haltewinkeln können mehrere Lattenkopfschienen und damit auch eine entsprechend grosse Anzahl von Dacheindeckungsplatten befestigt werden. Da die Schenkel 3a der Lattenkopfträger einander überlappen, halten sie im Fugenbereich die überdeckende bzw. überlappende Kaschierung 11 oder Folie auf den Fugen und verhindern das Eindringen von Wasser in den Fugenbereich. Die Stege 8, die unter den entsprechenden Teilen der Lattenkopfschienen 4 liegen, stabilisieren die Konstruktion ebenfalls.

Anstelle der Laschen 9 und Schlitze 12 kann auch eine Zunge vorgesehen sein, die dann in nur einen Schlitz des Halters 2 eingeschoben und anschließend umgeschlagen wird.

## Patentansprüche

1. Unterdachkonstruktion für mit Dacheindeckplatten oder dergleichen eingedeckte Dächer, bestehend aus auf den Sparren oder dergleichen befestigten Haltewinkeln (2), an denen kaschierte Hartschaumplatten (5) mit ihren profilierten, eine Fuge (6) begrenzenden seitlich stossenden Kanten anliegen, und wobei die Haltewinkel (2) der Befestigung von Lattenkopfschienen (4) für die Dacheindeckplatten dienen, dadurch gekennzeichnet, daß die Befestigung der Lattenkopfschienen (4) an den Haltewinkeln (2) über gesonderte, quer zu den Lattenkopfschienen (4) verlaufende, Lattenkopfträger (3) erfolgt, die in die Haltewinkel (2) im Bereich der Fuge (6) eingehängt sind und daß die Lattenkopfträger (3) Befestigungsteile (7) zur Aufnahme der Lattenkopfschienen (4) in regelmässigen, zur Traufe senkrechten, d.h. in Dachgefällerichtung verlaufenden, Abständen aufweisen.

2. Unterdachkonstruktion nach Anspruch 1, dadurch gekennzeichnet, daß die Lattenkopfträger (3) winkelförmig ausgebildet sind, wobei der eine Schenkel (3c) in die Fuge (6) ragt und mit dem Haltewinkel (2) verbunden ist, und der andere Schenkel (3a) auf der in Richtung der Traufe anschliessenden Hartschaumplatte (5) aufliegt.

3. Unterdachkonstruktion nach Anspruch 2, dadurch gekennzeichnet, daß der auf der Hartschaumplatte (5) aufliegende Schenkel (3a) des Lattenkopfträgers (3) geringfügig länger ist als die Breite der Hartschaumplatte, auf der er aufliegt.

4. Unterdachkonstruktion nach Anspruch 2, dadurch gekennzeichnet, daß der in der Fuge liegende Schenkel (3c,3b) des Lattenkopfträgers (3) in Anpassung an die Profilierung der Hartschaumplatte abgewinkelt ist.

5. Unterdachkonstruktion nach einem oder mehreren der vorstehenden Ansprüche 2 bis 4, dadurch gekennzeichnet, daß der auf der Hartschaumplatte (5) aufliegende Schenkel (3a) des Lattenkopfträgers (3) zur Befestigung der Lattenkopfschienen Hakenlaschen (7) aufweist, in die die Lattenkopfschienen (4) einhängbar sind, wobei die Hakenlaschen (7) senkrecht zur Traufe, d.h. in Dachgefällerichtung, einen Abstand aufweisen, der der Länge der Dacheindeckungsplatten entspricht.

6. Unterdachkonstruktion nach einem oder mehreren der vorstehenden Ansprüche, dadurch gekennzeichnet, daß die Lattenkopfschienen (4) in an sich bekannter Weise im Querschnitt hufeisenförmig ausgebildet sind und Luftschlitze (10) aufweisen, die der Befestigung an den Lattenkopfträgern (3) dienen.

7. Unterdachkonstruktion nach Anspruch 6 und 7, dadurch gekennzeichnet, daß die Luftschlitze (10) in die Hakenlaschen (7) der Lattenkopfträger (3) einhängbar sind.

8. Unterdachkonstruktion nach einem oder mehreren der vorstehenden Ansprüche 5 bis 7, dadurch gekennzeichnet, daß die Lattenkopfträger (3) an dem Ende, das von dem zugehörigen Haltewinkel (2) abliegt, einen oder mehrere Stege (8) aufweisen, die in den oder die Lüftungsschlitze (10) der angrenzenden Lattenkopfschienen (4) hineinragen.

9. Unterdachkonstruktion nach einem oder mehreren der vorstehenden Ansprüche, dadurch gekennzeichnet, daß an dem nach oben in die Fuge (6) vorstehenden Teil (2b) des Haltewinkels (2) Öffnungen (12) zur Aufnahme von entsprechend ausgebildeten Laschen (9) an den dort befestigten Lattenkopfträgern (3) ausgebildet sind.

10. Unterdachkonstruktion nach einem oder mehreren der vorstehenden Ansprüche 1 bis 8, dadurch gekennzeichnet, daß an dem nach oben in die Fuge (6) vorstehenden Teils (2b) des Haltewinkels (2) ein Schlitz zur Aufnahme einer Zunge an dem dort befestigten Lattenkopfträgern (3) ausgebildet ist.

## Claims

1. Underroof structure for roofs covered with roofing boards or the like, comprising holding angle members (2) fixed to the rafters or the like and on which rest lined rigid foam boards (5) with their profiled, laterally abutting edges bounding a gap (6) and in which the holding angle members (2) are used for fixing lath head rails (4) for the roofing boards, characterized in that the fixing of the lath head rails (4) to the holding angle members (2) takes place by means of separate lath head carriers (3) at right angles to the lath head rails (4) and which are hung in the holding angle members (2) in the vicinity of the gap (6) and that the lath head carriers (3) have fixing parts (7) for receiving lath head rails (4) at regular intervals perpendicular to the eaves, i.e. running in the roof pitch direction.

2. Underroof structure according to claim 1, characterized in that the lath head carriers (3) have an angular structure, one leg (3c) projecting into the gap (6) and being connected to the holding angle member (2), whilst the other leg (3a) rests on the rigid foam board (5) connecting in the eaves direction.

3. Underroof structure according to claim 2, characterized in that the leg (3a) of the lath head carrier (3) is slightly longer than the width of the rigid foam board on which it rests.

4. Underroof structure according to claim 2, characterized in that the leg (3c, 3b) of the lath head carrier (3) located in the gap is angled to adapt to the profiling of the rigid foam board.

5. Underroof structure according to one or more of the claims 2 to 4, characterized in that the leg (3a) of the lath head carrier (3) resting on the rigid foam board (5) has fish joints (7) for fixing the lath head rails (4) and into which the latter can be hung, the fish joint (7) having a spacing corresponding to the roofing board length perpendicular to the eaves, i.e. in the roof pitch direction.

6. Underroof structure according to one or more of the preceding claims, characterized in that the lath head rails (4) in per se known manner are horseshoe-shaped in cross-section and have air passages (10) used for fixing to the lath head carriers (3).

7. Underroof structure according to claim 6 and 7, characterized in that the air passages (10) can be hung in the fish joints (7) of the lath head carriers (3).

8. Underroof structure according to one or more of the claims 5 to 7, characterized in that the lath head carrier (3) has one or more webs (8) at the end remote from the associated holding angle member (2) and said webs project into the air passage or passages (10) of the adjacent lath head rails (4).

9. Underroof structure according to one or more of the preceding claims, characterized in that on the part (2b) of the holding angle member (2) projecting upwards into the gap (6) there are openings (12) for receiving correspondingly constructed clips (9) on the lath head carriers (3) fixed there.

10. Underroof structure according to one or more of the claims 1 to 8, characterized in that on the part (2b) of the holding angle member (2) projecting upwards into the gap (6) is provided a slot for receiving a tongue on the lath head carriers (3) fixed there.

## Revendications

1. Construction de sous-toiture pour des toits couverts de panneaux de couverture de toit ou équivalent, constituée par des cornières de soutien (2) fixées sur les chevrons ou équivalent, sur lesquelles reposent des plaques de mousse rigide (5) contrecollées avec leurs arêtes profilées, en about latéral, qui délimitent un joint (6) et les cornières de soutien (2) servant à la fixation de rails d'ancrage à lattes (4) pour les panneaux de couverture de toit, caractérisée en ce que la fixation des rails d'ancrage à lattes (4) est effectuée sur les cornières de soutien (2) par des supports d'ancrage à lattes (3) séparés, placés dans le sens transversal par rapport aux rails d'ancrage à lattes (4), qui sont accrochés dans les cornières de soutien (2) dans la zone du joint (6), et que les supports d'ancrage à lattes (3) présentent des pièces de fixation (7) pour loger les rails d'ancrage à lattes (4) à des intervalles réguliers, perpendiculaires à l'avant-toit, c'est-à-dire dans le sens de la pente du toit.

2. Construction de sous-toiture selon la revendication 1, caractérisée en ce que les supports d'ancrage à lattes (3) sont configurés en forme de cornières, l'un des montants (3c) faisant saillie dans le joint (6) et étant relié à la cornière de soutien (2) et l'autre montant (3a) reposant sur la plaque de mousse rigide (5) qui suit en direction de l'avant-toit.

3. Construction de sous-toiture selon la revendication 2, caractérisée en ce que le montant (3a) du support d'ancrage à lattes (3) qui repose sur la plaque de mousse rigide (5) est légèrement plus long que la largeur de la plaque de mousse rigide sur laquelle il repose.

4. Construction de sous-toiture selon la revendication 2, caractérisée en ce que le montant (3c, 3b) du support d'ancrage à lattes (3) qui se trouve dans le joint est coudé pour s'adapter au profilage de la plaque de mousse rigide.

5. Construction de sous-toiture selon l'une ou plusieurs des revendications précédentes 2 à 4, caractérisée en ce que le montant (3a) du support d'ancrage à lattes (3) qui repose sur la plaque de mousse rigide (5) présente, pour la fixation des rails d'ancrage à lattes, des attaches à crochet (7), dans lesquelles les rails d'ancrage à lattes (4) peuvent être accrochés, les attaches à crochet (7) présentent un écart perpendiculairement à l'avant-toit, c'est-à-dire dans le sens de la pente du toit, qui correspond à la longueur des panneaux de couverture du toit.

6. Construction de sous-toiture selon l'une ou plusieurs des revendications précédentes, caractérisée en ce que les rails d'ancrage à lattes (4) sont configurés de manière connue en soi de section en forme de fer à cheval et présentent des fentes d'aération (10) qui servent à la fixation sur les supports d'ancrage à lattes (3).

7. Construction de sous-toiture selon la revendication 6 ou 7, caractérisée en ce que les fentes d'aération (10) peuvent être accrochées dans les attaches à crochet (7) des supports d'ancrage à lattes (3).

8. Construction de sous-toiture selon l'une ou plusieurs des revendications précédentes 5 à 7, caractérisée en ce que les supports d'ancrage à lattes (3) présentent, à l'extrémité qui est éloignée de la cornière de soutien (2) correspondante, une ou plusieurs entretoises (8) qui font saillie dans la ou les fentes d'aération (10) des rails d'ancrage à lattes (4) voisins.

9. Construction de sous-toiture selon l'une ou plusieurs des revendications précédentes, caractérisée en ce que des ouvertures (12) sont ménagées sur la partie (2b) de la cornière de soutien (2) qui fait saillie vers le haut dans le joint (6) pour le logement d'attaches (9) formées de manière correspondante sur les supports d'ancrage à lattes (3) qui y sont fixés.

10. Construction de sous-toiture selon l'une ou plusieurs des revendications précédentes 1 à 8, caractérisée en ce qu'une fente pour le logement d'une languette sur le support d'ancrage à lattes (3) qui y est fixé est ménagée sur la partie (2b) de la cornière de soutien (2) qui fait saillie vers le haut dans le joint (6).
